# FASCICULE DE BREVET EUROPEEN

(11) **EP 0 104 968 B1**
(45) Date de publication et mention de la délivrance du brevet: **07.05.1986**
(21) Numéro de dépôt: 83401669.3
(22) Date de dépôt: 17.08.1983
(51) Int. Cl.: E04H 6/00, B63B 35/82

(54) **Cabine de rangement d'une planche à voile**
Stauraum für ein Segelbrett
Cabin for storing a wind-surf board

(30) Priorité: 20.08.1982 FR 8214376
(43) Date de publication de la demande: 04.04.1984
(73) Titulaire: Desombre, P., F-78350 Jouy en Josas (FR); Labat, I., F-75015 Paris (FR); Labat, Y., F-75015 Paris (FR)
(72) Inventeur: Desombre, P., F-78350 Jouy en Josas (FR); Labat, I., F-75015 Paris (FR); Labat, Y., F-75015 Paris (FR)
(74) Mandataire: Barbin le Bourhis, Joel (FR)

## Description

L'invention concerne une cabine de rangement de planche à voile ou d'un appareil de sport nautique analogue comme par exemple une planche de « surf etc... L'invention vise particulièrement un type de cabine facile à installer sur le bord du littoral ou d'un plan d'eau et dont l'utilisation est facilitée et rationnalisée par un certain nombre d'équipements.

La planche à voile est devenue en peu d'années le sport nautique le plus populaire. Malgré la relative légèreté de l'équipement qui est l'une des raisons de son succès, la nécessité d'amener la planche à voile le matin et de la remporter le soir est ressentie comme une contrainte désagréable par le vacancier. Celui-ci est souvent tenté d'approcher son automobile près du littoral en dépit des risques d'ensablement, dans certains cas. Laisser l'équipement près de l'eau la nuit ne présente qu'un risque sérieux : le vol. L'invention a pour but de résoudre ce problème. Une installation de rangement d'une planche à voile en position verticale est connue du FR-A-2 499 016. Cette installation comporte une ouverture de passage latéral pour la planche à voile et des moyens de fermeture. Les perfectionnements qui font l'objet de la présente invention visent à remédier aux inconvénients précités.

Dans cet esprit, l'invention concerne donc une cabine de rangement d'une planche à voile, ouverte au moins partiellement à sa partie supérieure et comportant une porte, caractérisée en ce qu'elle comporte un berceau de maintien de la planche à voile, monté articulé au voisinage de l'une de ses extrémités, à la base de ladite cabine, de façon à pouvoir basculer par l'ouverture de ladite porte à l'extérieur de ladite cabine.

Le berceau est de préférence pourvu de moyens d'attaches de la planche et du mât, empêchant que ceux-ci puissent être dérobés par la partie supérieure de la cabine.

L'invention sera mieux comprise et d'autres avantages de celle-ci apparaitront mieux à la lecture de la description qui va suivre d'un mode de réalisation actuellement préféré d'une cabine de rangement conforme au principe de l'invention, donnée uniquement à titre d'exemple et faite en référence aux dessins dans lesquels :
La figure 1 est une vue en perspective d'une cabine de rangement d'une planche à voile selon l'invention, représentée ouverte avec le berceau précité en position de chargement ;
La figure 2a est une vue de détail en perspective d'une partie du berceau, montrant un système de verrouillage du mât ;
La figure 2b est une vue de dessus du même système de verrouillage, le mât étant représenté en traits interrompus ;
La figure 3 est une vue de dessus de la cabine ; et
La figure 4 illustre schématiquement en vue de dessus, un exemple d'assemblage de plusieurs cabines.
La cabine 11 illustrée principalement à la figure 1 se compose essentiellement d'un piète- ment 12, destiné à être solidement fixé au sol par tout moyen convenable, d'un plancher surélevé 13, par exemple du type ajouré en treillis, de deux parois latérales 14, 15, d'une paroi arrière 16 et d'une porte 17 articulée à la paroi 15 et venant se refermer contre le chant libre de la paroi 14. Cette porte est naturellement pourvue d'une serrure de sécurité, non représentée. L'ensemble forme donc un module indépendant à section généralement trapézoïdale (ou triangulaire). La cabine est conçue pour abriter notamment la planche et le mât verticalement, mais il n'est pas besoin qu'elle soit aussi haute que ces deux éléments. En conséquence, le plafond 18 de la cabine comporte une large échancrure 19 dessinée et dimensionnée pour laisser le passage à tous les types connus de planches et de mâts. Cette échancrure s'ouvre en direction de la porte 17 et cette dernière comporte à sa partie supérieure un volet 20 horizontal, lui-même éehancré, faisant saillie vers l'espace de rangement de la cabine pour l'obturer partiellement en partie haute, parallèlement au plafond 18. Ainsi, une fois que la planche et le mât sont montés verticalement dans la cabine et que la porte est refermée et verrouillée, personne ne peut s'introduire dans la cabine en se glissant par le haut. Pour plus de sécurité, on peut compléter le plafond 18 par une plaque à bordure courbe 22 (figure 3) fixée de façon réglable, grâce à des trous oblongs 23, au plafond 18. La fixation de la plaque se fait une fois pour toute en fonction de la section de la planche de l'utilisateur. Le réglage du positionnement se fait au juger en laissant le moins de place possible entre le bord de la plaque 23 et la planche.

Selon une particularité importante de l'invention, un berceau de maintien 25 de la planche 26 est articulé au voisinage de l'une de ses extrémités, à la base de la cabine 11, de façon à pouvoir basculer par l'ouverture de la porte, à l'extérieur de ladite cabine. Cette articulation se fait simplement grâce à un axe horizontal 28 monté entre les parois latérales 14 et 15. Selon un mode de réalisation actuellement préféré, le berceau comporte principalement deux montants 27 sensiblement parallèles entre lesquels on peu glisser la planche 26. Ce berceau est presque entièrement réalisé en tube coudé de façon à minimiser le nombre de soudures à la fabrication. Ainsi, les deux montants 27 sont réalisés à partir du même tube soudé en deux points espacés à l'axe 28. La partie avant du berceau, la plus éloignée de l'axe d'articulation 28, forme approximativement une grande épingle à cheveux dont la portion extrême 29 est rabattue sensiblement à 90° pour permettre l'encastrement de la planche, dans le sens de son épaisseur. Cette portion extrême 29 comporte elle-même un double coudage 30 matérialisant une zone d'appui pour le mât 32 (figure 1) qui peut être ainsi positionné parallèlement à la planche:

L'autre partie extrême 35 du berceau, au voisinage de l'axe 28, peut aussi être avantageusement recourbé dans l'autre sens, comme illustré, pour faciliter le positionnement de la planche.

Le berceau 25 comporte des moyens d'attache de la planche 26. Dans cet exemple, il s'agit d'une sangle 36 (on pourrait aussi prévoir une chaîne) fixée aux deux montants 27 et susceptible d'être introduite dans un trou de la planche 26, par exemple son trou de dérive. Comme cela est visible sur la figure 1, la sangle 36 est attachée à chaque montant 27 (éventuellement de façon réglable) de façon à compléter le berceau.

Des moyens de verrouillage du mât 32 sont également prévus à la base de la cabine, c'est à dire en un endroit inaccessible une fois la porte refermée. Dans l'exemple représenté, ces moyens sont matérialisés sur le berceau et au voisinage de l'axe 28. On peut prévoir n'importe quel moyen de serrage du mât, du type autobloquant sous l'action d'une force s'exerçant selon la direction longitudinale dudit mât. Ainsi, en référence aux figures 2a et 2b, on a prévu un bloc 37 de matériau souple (caoutchouc par exemple) comportant un perçage fendu longitudinalement 37a susceptible de recevoir l'extrémité du mât. La forme extérieure de ce bloc est dessinée avec des parois divergentes pour permettre son encastrement entre la partie extrême 35 du berceau, formant butée, et une autre butée 38 fixée à l'axe 28. L'extrémité du mât est insérée dans le bloc 37, puis l'ensemble est mis en place entre les butées 35 et 38. A partir de ce moment toute traction dans le sens longitudinal du mât ne fait que confirmer le verrouillage de celui-ci.

La barre de manoeuvre 39, plus communément appelée « wishbone est quant à elle simplement fixée le long d'une des parois latérale à l'intérieur de l'espace de rangement de la cabine. Elle pourrait aussi être placée latéralement le long de la planche 26 et maintenue par la sangle 36.

L'utilisation de la cabine est des plus simples et découle avec évidence de la description qui précède. La porte 17 étant ouverte, le berceau 25 est abaissé jusqu'à reposer sur le sol, comme représenté à la figure 1. La planche 26 est mise en place entre les montants 27. La voile est démontée ou enroulée simplement autour du mât 32 et le bloc 37 est emboîté à force à une extrémité du mât. L'ensemble est ensuite bloqué entre les deux butées, comme illustré à la figure 2a. A partir de ce moment, la planche 26 et le mât 32 reposent côte à côte dans le berceau. La sangle 36 est passée à travers le trou de dérive de la planche 26 et bouclée sur elle-même ; elle enserre aussi le mât 32. Il suffit alors de redresser le berceau 25 vers l'intérieur de la cabine et de refermer la porte 17. On peut prévoir d'autres moyens de verrouillage (cadenas par exemple) du berceau 25 en position verticale, pour le cas où la porte 17 viendrait à être forcée. Les moyens de fixation de la planche et du mât au berceau admettent également de nombreuses variantes, notamment en fonction du degré de sécurité souhaité.

La figure 4 illustre les possibilités d'assemblage de plusieurs cabines 11. La section trapézoïdale de chaque cabine permet en effet d'envisager un grand nombre de configurations d'assemblage. Lorsque les cabines 11 sont assemblées latéralement tête bêche, les cabines sont en alignement. En revanche, le fait de disposer plusieurs cabines adjacentes 11 a ou 11b, dans le même sens permet d'amorcer des courbes. Ceci facilite l'intégration d'un ensemble de cabines à un site particulier tout en évitant la monotonie d'un assemblage exclusivement linaire.

## Revendications

1. Cabine de rangement d'une planche à voile ou analogue, ouverte au moins partiellement à sa partie supérieure et comportant une porte (17), caractérisée en ce qu'elle comporte un berceau (25) de maintien de la planche monté articulé au voisinage de l'une de ses extrémités, à la base de ladite cabine (11), de façon à pouvoir basculer par l'ouverture de ladite porte à l'extérieur de ladite cabine.

2. Cabine de rangement selon la revendication 1, caractérisée en ce que ledit berceau comporte des moyens d'attache (36) de ladite planche.

3. Cabine de rangement selon la revendication 2, caractérisée en ce que lesdits moyens d'attache comportent une sangle (36), une chaine ou analogue, accrochée audit berceau et prévue pour être introduite dans un trou de ladite planche, par exemple le trou de dérive.

4. Cabine de rangement selon l'une des revendications précédentes, caractérisée en ce qu'elle comporte des moyens de verrouillage (35,-37, 38) du mât (32).

5. Cabine de rangement selon la revendication 4, caractérisée en ce que lesdits moyens de verrouillage sont agencés sur ledit berceau.

6. Cabine de rangement selon la revendication 4 ou 5, caractérisée en ce que lesdits moyens de verrouillage comportent un moyen (37) de serrage dudit mât, du type autobloquant sous l'action d'une force s'exerçant suivant la direction longitudinale dudit mât.

7. Cabine de rangement selon l'une des revendications précédentes, caractérisée en ce que ledit berceau est essentiellement réalisé en tube coudé, en ce que sa partie la plus éloignée de l'articulation a approximativement la forme d'une grande épingle à cheveux dont une portion extrême (29) est rabattue sensiblement à 90°.

8. Cabine de rangement selon la revendication 7, caractérisée en ce que ladite portion extrême (29) comporte elle même un double coudage (30) permettant de positionner le mât (32) à côté de ladite planche.

9. Cabine de rangement selon l'une des revendications précédentes, caractérisé en ce que ladite porte (17) comporte à sa partie supérieure un volet (20) éventuellement échancré, faisant saillie vers l'espace de rangement pour l'obturer partiellement en partie haute.

10. Cabine de rangement selon l'une des revendications précédentes, caractérisée en ce qu'elle se présente sous la forme d'un module indépendant à section généralement trapézoïdale ou triangulaire, pour permettre l'assemblage latéral d'une pluralité de tels modules suivant des configurations variées.

## Claims

1. A storage locker for a sailboard or the like, at least partially open at its top and including a door (17), characterized in that it includes a sailboard- retaining cradle (25) having one end hinged near the base of said locker (11) to enable the cradle to be pivoted out from said locker by opening said door.

2. A storage locker according to claim 1, characterized in that said cradle includes retaining means (36) for retaining said board.

3. A storage locker according to claim 2, characterized in that said retaining means comprise a strap (36) or chain or the like suitable for being fastened to said cradle and for passing through a hole in said board, e. g. a centerboard slot.

4. A storage locker according to any preceding claim, characterized in that it includes mast-locking means (35, 37, 38).

5. A storage locker according to claim 4, characterized in that said mast-locking means are fitted to said cradle.

6. A storage locker according to claim 4 or 5, characterized in that said mast-locking means include means (37) for jamming the mast under the-effect of a force being applied along said mast.

7. A storage locker according to any preceding claim, characterized in that said cradle is essentially made of bent tube, in that the end of the cradle which is furthest from the hinge is in the general shape of a large hair-pin with an end portion (29) doubled-back at substantially 90°.

8. A storage locker according to claim 7, characterized in that said end portion (29) includes a double bend (30) suitable for positioning the mast (32) beside said board.

9. A storage locker according to any preceding claim, characterized in that the top of said door (17) includes an optionally curved shelf (20) projecting into the storage space to partially close said top.

10. A storage locker according to any preceding claim, characterized in that it is in the form of an independent module of generally trapezoidal or triangular cross section, suitable for enabling a plurality of modules to be assembled side-by-side in variety of configurations.

## Patentansprüche

1. Stauraum für ein Segelbrett oder dergleichen, das in seinem oberen Teil wenigstens teilweise offen ist und eine Tür (17) umfaßt, dadurch gekennzeichnet, daß er einen Träger oder Käfig (25) zum Halt des benachbart einem seiner Enden gelenkig gelagerten Segelbretts an der Basis dieses Stauraums oder Gehäuses (11) derart umfaßt, daß es durch Öffnen dieser Tür vom Stauraum nach außen verkippen kann.

2. Stauraum bzw. -gehäuse nach Anspruch 1, dadurch gekennzeichnet, daß dieser Träger oder dieser Käfig Befestigungsmittel (36) für dieses Surf- oder Segelbrett umfaßt.

3. Stauraum bzw. -gehäuse nach Anspruch 2, dadurch gekennzeichnet, daß die Befestigungseinrichtungen einen Gurt (36), eine Kette oder dergleichen umfassen, die an diesem Träger oder Käfig angehängt ist, um in ein Loch dieses Segelbretts, beispielsweise durch den Schwertkasten, eingeführt zu werden.

4. Stauraum bzw. -gehäuse nach einem der vorhergehenden Ansprüche, gekennzeichnet durch Verriegelungseinrichtungen (35, 37, 38) des Mastes (32).

5. Stauraum bzw. -gehäuse nach Anspruch 4, dadurch gekennzeichnet, daß die Verriegelungseinrichtungen auf diesem Träger oder Käfig ausgebildet sind.

6. Stauraum bzw. -gehäuse nach Anspruch 4 oder 5, dadurch gekennzeichnet, daß diese Verriegelungseinrichtungen ein Spannmittel (37) für diesen Mast vom Typ umfassen, das unter der Wirkung einer Kraft selbst blockiert, die in Längsrichtung dieses Mastes ausgeübt wird.

7. Stauraum bzw. -gehäuse nach einem der vorhergehenden Ansprüche, dadurch gekennzeichnet, daß dieser Träger oder Käfig im wesentlichen aus gekrümmtem Rohr besteht, daß sein am weitesten vom Gelenkpunkt entfernter Teil annähernd Gestalt einer großen Haarnadel hat, von der ein äußerer Teil (29) um im wesentlichen 90° zurückgebogen ist.

8. Stauraum bzw. -gehäuse nach Anspruch 7, dadurch gekennzeichnet, daß dieser äußerste Teil (29) selbst über eine Deoppelkrümmung (30) verfügt, die es ermöglicht, den Mast (32) an der Seite des Surf- oder Segelbrettes zu positionieren.

9. Stauraum bzw. -gehäuse nach einem der vorhergehenden Ansprüche, dadurch gekennzeichnet, daß diese Tür (17) in ihrem oberen Teil eine gegebenenfalls geschweifte bzw. mit bogenförmigem Ausschnitt versehene Klappe (20) umfaßt, die gegen den Stauraum, um ihn teilweise im oberen Teil zu verschließen, vorsteht.

10. Stauraum bzw. -gehäuse nach einem der vorhergehenden Ansprüche, dadurch gekennzeichnet, daß er in der Form eines unabhängigen Moduls mit im wesentlichen trapezförmigem oder dreieckförmigem Querschnitt zur seitlichen Montage einer Vielzahl solcher Module entsprechend verschiedenartiger Konfigurationen ausgebildet ist.
